# EUROPÄISCHE PATENTSCHRIFT

(11) **EP 1 953 311 B1**
(45) Veröffentlichungstag und Bekanntmachung des Hinweises auf die Patenterteilung: **09.01.2013**
(21) Anmeldenummer: 07022753.3
(22) Anmeldetag: 23.11.2007
(51) Int. Cl.: E05B 3/06, E05B 63/04, E05B 15/04

(54) **Rückholfedereinrichtung für Tür- oder Fensterbeschläge sowie Tür- und/oder Fensterbeschläge**
Return spring arrangement for door or window fittings and door or window fittings
Agencement à ressort de rappel pour ferrures de porte ou de fenêtre ainsi que des ferrures de porte et/ou de fenêtre

(30) Priorität: 04.01.2007 DE 202007000380 U
(43) Veröffentlichungstag der Anmeldung: 06.08.2008
(73) Patentinhaber: HOPPE AG, D-35260 Stadtallendorf (DE)
(72) Erfinder: Reitz, Reinhold, 34628 Willingshausen (DE); Knack, Anja, 35274 Kirchhain (DE)
(74) Vertreter: Buchhold, Jürgen

(56) Entgegenhaltungen:
- WO-A1-93/10324
- WO-A1-97/44556
- DE-U1- 9 102 683
- DE-U1- 20 113 717
- DE-U1- 29 810 365
- GB-A- 2 290 341
- US-A- 3 104 906

## Beschreibung

Die Erfindung betrifft eine Rückholfedereinrichtung für Tür- oder Fensterbeschläge gemäß dem Oberbegriff von Anspruch 1 und einen Tür- oder Fensterbeschlag gemäß Anspruch 26.

Türschlösser besitzen gewöhnlich eine federbelastete Falle, die über Türgriffe betätigbar ist. Letztere sind meist als Bestandteile eines Beschlags zu beiden Seiten eines Türblatts in einem Anschlagkörper drehbar gelagert und über einen Vierkantstift axial- und drehfest miteinander verbunden. Der Vierkantstift durchsetzt formschlüssig eine Schlossnuss, die innerhalb des Türschlosses von einer Schlossfeder in einer Ausgangsstellung gehalten wird. Nach Betätigung des Türgriffs wird die Falle zurückgezogen und nach Loslassen des Griffs wieder in ihre Ausgangsstellung zurückgebracht. Das gleiche gilt für die Schlossnuss und den damit verbundenen Griff. Ist zumindest einer dieser Griffe gemäß einer Knopfform ausgebildet, so reicht die Kraft der Schlossfeder meist aus, um die Rückkehr des Türgriffes in seine Ausgangsstellung zu bewirken. Abgewinkelte Griffe oder Hebel, die nicht selten aus spezifisch schwerem Material wie Messing oder Stahl bestehen, werden jedoch oft aufgrund ihres Eigengewichts nicht immer vollständig in die Ruheposition oder die Ausgangsstellung angehoben und in dieser Position gehalten, insbesondere dann, wenn die Schlossfeder nach längerem Gebrauch bereits ermüdet oder zu schwach dimensioniert worden ist.

Man hat deshalb Beschläge mit zusätzlichen Rückholfedern ausgestattet, welche den Griff in seine Ausgangsstellung bringen sollen. DE 20 2004 012 051 U1 beschreibt beispielsweise eine solche Drückeranordnung. Diese weist wenigstens ein an einer Tür befestigbares und mit einer Lageröffnung ausgestattetes, z.B. als Rosette ausgebildetes, Montagelement auf. Ein daran mit einem gesonderten Riegelelement axial festlegbarer Drücker hat einen Führungshalsabschnitt, welcher gegen die Wirkung einer Rückholfeder in einer Lagerbuchse drehbar aufgenommen ist. Letztere nimmt sowohl den Vierkantstift als auch die Rückstellfeder auf. Für die Festlegung der Lagerbuchse ist ein Deckel vorgesehen, der mittels Nasen mit dem Montageelement verrastet wird. Problematisch hierbei ist, dass eine solche Rückholfederanordnung nicht universell einsetzbar ist, sondern entweder nur für Rechtsausführungen oder nur für Linksausführungen eines Beschlages verwendet werden kann, wobei überdies der Bedienwinkel des Griffs begrenzt ist. Von Nachteil ist ferner die aufwendige Konstruktion, was sowohl die Herstellkosten als auch den Montageaufwand erhöht.

DE 100 52 495 A1 offenbart eine Befestigungsvorrichtung für einen Fenster- und/oder Türdrehgriff, bestehend aus einem flächenbündigen Lagerunterteil mit zumindest einem Durchbruch und einer Lagerbuchse zur Aufnahme eines axialfest und drehbar gelagerten Griffhalses. Die Lagerbuchse wird mit dem Lagerunterteil drehfest verbunden. Sie weist zudem eine Verriegelungseinrichtung auf, die zur Lagerung und Festlegung des Griffhalses ein federbeaufschlagtes Sperrmittel in Form eines Rastrings aufweist. Letzterer ist entgegen einer Druckfeder in Richtung auf das Lagerunterteil manuell bewegbar, wobei die Druckfeder zugleich als Torsionsfeder ausgebildet ist, um den Türdrehgriff nach dem Loslassen wieder in seine horizontale Position zu bringen. Hierzu ist eine drehfest auf dem Griffhals aufgesetzte Mitnehmerscheibe vorgesehen, die bei der Montage des Beschlags mit einem abgewinkelten Mitnehmerzapfen zwischen die abgewickelten Federenden der Druck- und Torsionsfeder geführt werden muss. Dies ist nicht nur sehr aufwendig, es verlangt zudem ein gewisses Maß an Geschicklichkeit, um den Mitnehmerzapfen bei der Montage des Griffhalses genau zwischen die Federenden bringen zu können. Darüber hinaus ist auch dieser Aufbau äußerst komplex und damit teuer in der Herstellung. Eine Vormontage der Rückholfedereinrichtung ist nicht möglich. Der Bedienwinkel des Griffs ist begrenzt.

In DE 298 10 365 U1 wird eine Drückergarnitur zur Betätigung einer mit einem Innenvierkant versehnen Schlossnuss offenbart. Diese hat ein an einer Tür oder einem Fenster festlegbares Lagerteil in Form einer Rosette oder eines Schildes, eine Handhabe mit einem im Lagerteil gelagerten Handhabenhals mit Innenvierkant zur Aufnahme eines Vierkantstifts, sowie eine Rückstelleinrichtung zur Rückstellung der Handhabe in eine Nichtbetätigungsstellung. Auf das in das Lagerteil hineinragende Ende des Handhabenhalses ist eine mit einem umlaufenden Flansch versehene Lagerbuchse aufgeschoben, wobei der Flansch auf der der Handhabe zugewandten Stirnseite der Lagerbuchse angeordnet ist und auf einer Ringfläche des Lagerteils aufliegt, wobei der Handhabenhals über die Lagerbuchse mittelbar oder unmittelbar axial gegenüber dem Lagerteil fixiert ist. Die Rückstellvorrichtung besteht aus einem in das Lagerteil eingesetzten, ringförmigen Federelement und einer damit gekoppelten Mitnehmerscheibe mit einem vom Vierkantstift durchtretenen Innenvierkant, wobei das ringförmige Federelement die Lagerbuchse umschließt und an seinen beiden Enden radial vorstehende sowie an einem Nocken des Lagerteils abgestützte Widerlager für eine zwischen diese Widerlager greifende Mitnehmernase der Mitnehmerscheibe aufweist.

Ziel der Erfindung ist es, diese und weitere Nachteile des Standes der Technik zu vermeiden und eine Rückholfedereinrichtung zu schaffen, die mit einfachen Mitteln kostengünstig aufgebaut und ebenso einfach wie zuverlässig zu handhaben ist. Die Vorrichtung soll ferner universell einsetzbar und als vormontierte Einheit lieferbar sein, wobei auch größere Bedienwinkel realisierbar sein sollen. Ein weiteres Ziel der Erfindung besteht darin, einen Türbeschlag zu schaffen, der einfach aufgebaut und kostengünstig zu fertigen ist. Angestrebt werden ferner eine rationelle Montage und eine leichte Handhabung.

Hauptmerkmale der Erfindung sind im kennzeichnenden Teil von Anspruch 1 und Anspruch 26 angegeben. Ausgestaltungen sind Gegenstand der Ansprüche 2 bis 25 und 27 bis 37.

Bei einer Rückholfedereinrichtung für Tür- oder Fensterbeschläge, mit einem in einem Gehäuse gegen eine Rückstellkraft drehbar gelagerten Mitnehmerelement, das zentrisch zu einer Drehachse eine Vierkantausnehmung zur Aufnahme eines Vierkantstifts aufweist, der drehfest mit wenigstens einem dreh- oder schwenkbar gelagerten Griff des Beschlags verbindbar ist, wobei die Rückstellkraft von einem Federelement erzeugt wird, wobei das Gehäuse eine Gehäuseschale aufweist, die zur Aufnahme des Mitnehmerelements und des Federelements mit einer zentralen Ausnehmung versehen ist, wobei die Gehäuseschale radial angrenzend an die Ausnehmung zwei Aussparungen aufweist, zwischen denen ein Anschlagelement für das Federelement ausgebildet ist, wobei das Mitnehmerelement einen Mitnehmersteg für das Federelement aufweist, wobei letzteres zwei Federenden hat, die derart ausgebildet sind, dass diese zu beiden Seiten des Mitnehmerstegs liegen und zu beiden Seiten des Anschlagelements in jeweils eine der Aussparungen in der Gehäuseschale eingreifen und wobei das Gehäuse ein Abdeckelement aufweist, sieht die Erfindung vor, dass die zentrale Ausnehmung des Gehäuses randseitig mit einer Stufe versehen ist, und dass das Mitnehmerelement zwei radial überstehende Laschen aufweist, wobei das Mitnehmerelement mit den Laschen auf der Stufe der Ausnehmung des Gehäuses gleitend aufliegt und wobei das Mitnehmerelement über die zwischen der Stufe und dem Abdeckelement gleitgeführten Laschen axial gesichert ist.

Betätigt man den Griff des Beschlags wird über den Vierkantstift das Mitnehmerelement der Rückholfedereinrichtung im Gehäuse gedreht. Dabei lenkt der Mitnehmerstift am Mitnehmerelement eines der Federenden aus, welches sich innerhalb der jeweils zugeordneten Aussparung in Umfangsrichtung bewegen kann, während sich das andere Ende des Federelements am ortsfesten Anschlagelement im Gehäuse abstützt. Lässt man den Griff los, gelangt dieser aufgrund der auf das Mitnehmerelement einwirkenden Feder- bzw. Rückstellkraft wieder in seine Ausgangslage zurück. Die Aussparungen lassen sich aufgrund der einfachen Geometrie nahezu beliebig dimensionieren, so dass mit der erfindungsgemäßen Einrichtung im Vergleich zu herkömmlichen Konstruktionen problemlos auch größere Betätigungswinkel realisiert werden können.

Aufgrund der im Wesentlichen symmetrischen Lage der Aussparungen zu beiden Seiten des Anschlagelements und des in beiden Richtungen drehbaren Mitnehmerelements im Gehäuse kann man die Griffbewegung auch in die jeweils andere Richtung ausführen, so dass die Rückholfedereinrichtung problemlos sowohl für rechts- als auch für linksseitige Griffe eingesetzt werden kann; sie ist universell verwendbar. Die Rückholfedereinrichtung wird dabei von dem Gehäuse, dem Mitnehmerelement und dem Federelement - mithin von nur wenigen Bauteilen - gebildet. Sie hat daher einen äußerst einfachen und übersichtlichen Aufbau mit einfacher Geometrie, der rationell und damit kostengünstig herstellbar ist. Alle Bauteile lassen sich zudem rasch und bequem zu einer Einheit zusammenfügen, was eine einfache Montage gewährleistet. Das Mitnehmerelement ist stets leichtgängig und zuverlässig gelagert, ohne dass aufwendige Lagerelemente notwendig sind.

Die zentrale Ausnehmung in der Gehäuseschale ist im Wesentlichen kreisförmig ausgebildet, so dass diese ein Lager sowohl für das Mitnehmerelement als auch bei Bedarf für den Griff des Beschlags bildet.

Die an die Ausnehmung angrenzenden Aussparungen sind bevorzugt bogenförmig und koaxial zur Ausnehmung ausgebildet, so dass sich die darin eingreifenden Federenden über den gesamten Bedienwinkel hinweg frei bewegen können. Dieser wird in Umfangsrichtung nur von den Anschlagflächen für das Mitnehmerelement und/oder für die Federenden des Federelements begrenzt, d.h. durch entsprechende Wahl der Bogenlänge der Aussparungen lassen sich auf einfache Weise unterschiedliche Bedienwinkel realisieren. Konstruktive Veränderungen oder gar zusätzliche Bauteile sind nicht erforderlich.

Das bevorzugt mit der Gehäuseschale einstückige Anschlagelement bildet - ebenso wie die bogenförmigen Aussparungen - einen Bogen- oder Ringabschnitt. Es wird dabei in Umfangsrichtung von den Anschlagflächen der Aussparungen begrenzt, so dass sich die in die Aussparungen hineinragenden Enden des Federelements jeweils in beiden Betätigungsrichtungen an dem Anschlagelement abstützen können.

Auch der Mitnehmersteg des Mitnehmerelements bildet einen Bogen- oder Ringabschnitt, wobei der Mittelpunktswinkel des Anschlagelements im Gehäuse und der Mittelpunktswinkel des Mitnehmerstegs am Mitnehmerelement bevorzugt gleich groß sind.

Befindet sich das Mitnehmerelement in seiner Ausgangs- oder Ruheposition, so liegt der Mitnehmersteg bevorzugt unmittelbar neben dem Anschlagelement der Gehäuseschale. Beide zusammen bilden dabei einen symmetrischen Kreissektor mit im Wesentlichen geraden Seitenflächen. An diesen können sich die Federenden des Federelements stets zuverlässig abstützen. Letzteres kann über den Griff, den Vierkantstift und das Mitnehmerelement jederzeit in beide Richtungen betätigt werden, indem der Mitnehmersteg jeweils ein Federende mitnimmt, während das andere Federende am ortsfesten Anschlagelement verbleibt. Das Federelement wird gespannt und führt - nach Loslassen des Griffs - das Mitnehmerelement und mit diesem den Griff wieder in seine Ausgangsposition zurück. Der Griff des Beschlags wird dadurch unabhängig vom Zustand einer gegebenenfalls vorhandenen Schlossfeder stets zuverlässig in seine meist horizontale Ausgangslage zurück gebracht.

Zur Lagerung und Führung des Federelements weist das Mitnehmerelement einen Halsabschnitt auf, wobei der Mitnehmersteg und der Halsabschnitt radial beabstandet sind, so dass das Federelement dazwischen angeordnet werden kann.

Das Gehäuse hat eine im Wesentlichen zylinderförmige Außenfläche. Diese kann - je nach Einbausituation -zumindest abschnittsweise seitlich abgeflacht sein, um z.B. die Rückholfedereinheit in einem schmalen Türschild unterbringen zu können.

Eine weitere Ausführungsform der Erfindung sieht vor, dass die Außenfläche des Gehäuses radial ausgestellte Rastvorsprünge trägt oder bildet, um beispielsweise eine gesonderte Schild- oder Rosettenabdeckung festlegen zu können. Dies ist z.B. dann zweckmäßig, wenn das Gehäuse ein Anschlagelement für den Beschlag ist oder bildet. Es Lässt sich dann an einer Anschlagfläche für den Beschlag festlegen, wobei dazu im Gehäuse Schraubbohrungen ausgebildet sind. Zur Verdrehsicherung kann man das Gehäuse im Bereich der Schraubbohrungen mit Nocken versehen, die in korrespondiere Sacklöcher in der Anschlagfläche, meist einem Türblatt, eingreifen.

Die Erfindung sieht weiter vor, dass die zentrale Ausnehmung des Gehäuses eine Lageröffnung für den Griff des Beschlags bildet. Dabei kann es günstig sein, wenn die Lageröffnung von einem Halsabschnitt begrenzt wird. Der Griff, insbesondere dessen Griffhals, findet dadurch eine stets sichere und wackelfreie Führung.

Bei einer weiteren Bauform der Rückholfedereinrichtung ist das Abdeckelement kraft- und/oder formschlüssig mit der Gehäuseschale verbindbar, insbesondere verklemm- und/oder verrastbar. Durch die Abdeckung werden sowohl das Mitnehmerelement als auch das Federelement in dem Gehäuse gesichert, sofern nicht das Mitnehmerelement für sich in der Gehäuseschale axial festgelegt ist. In diesem Fall wäre die Abdeckung entbehrlich.

Das Abdeckelement hat eine zentrische Ausnehmung, welche das Mitnehmerelement drehbar aufnimmt. Letzteres kann hierzu mit einem zusätzlichen Rand oder einem Vorsprung versehen sein, der drehbar in die Ausnehmung eingreift. Das Mitnehmerelement ist dadurch ergänzend oder alternativ im Gehäuse drehbar gelagert. Um eine geringe Bauhöhe zu gewährleisten, schließen das Abdeckelement und das Mitnehmerelement bündig miteinander ab.

Das Federelement ist bevorzugt eine Torsionsfeder oder eine Spiralfeder, die sich mit einer oder mit mehreren Windungen um den Halsabschnitt des Mitnehmerelements legt. Die Federenden des Federelements verlaufen dabei radial zur Drehachse des Mitnehmerelements, so dass sie stets zuverlässig am Anschlagelement des Gehäuses und am Mitnehmerstift des Mitnehmerelements anliegen können.

Um eine kompakte und leicht zu montierende Rückholfedereinrichtung zu schaffen ist es vorteilhaft, wenn das Federelement eine Tiefe in axialer Richtung aufweist, die bevorzugt kleiner ist, als die axiale Tiefe der zentralen Ausnehmung in der Gehäuseschale. Die Tiefe des Federelements wird im Wesentlichen durch die Dicke des verwendeten Federelementmaterials und die Anzahl der Windungen bzw. Wicklungen bestimmt. In axialer Richtung gemessen ist jedoch die Tiefe des Federelements stets kleiner als die für die Aufnahme des Federelements vorgesehene Tiefe der Ausnehmung, so dass sowohl das Federelement als auch das Mitnehmerelement nicht über die Stirnseite der Gehäuseschale herausragen.

Die Tiefe des Mitnehmerstegs des Mitnehmerelements in axialer Richtung ist so bemessen, dass sie etwa der Tiefe des Federelements entspricht. Das heißt der Mitnehmersteg weist eine Tiefe auf, mit welcher er beide Enden des Federelements stets sicher erfasst.

Bevorzugt wird die Feder vorgespannt montiert, d.h. die Federenden überkreuzen sich und liegen dadurch mit Vorspannung am Anschlagelement und am Mitnehmerstift an. Zur Anpassung an unterschiedliche Griff-Gewichte kann man das Federelement aber auch ohne Vorspannung einbringen. Konstruktive Veränderungen sind dazu nicht notwendig.

Um den Montageaufwand weiter zu reduzieren, bilden das Gehäuse, das Mitnehmerelement und das Federelement eine vormontierte Einheit. Diese lassen sich aufgrund ihrer einfachen Geometrie nicht nur kostengünstig fertigen, sondern auch problemlos automatisiert fügen. Das Gehäuse, das Mitnehmerelement und das Federelement sind zudem allesamt symmetrisch ausgebildet, so dass die Rückholfedereinheit nicht nur beidseitig verwendbar ist, sondern auch in jeder beliebigen Lage eingebaut werden kann. Montage- und Bedienfehler werden dadurch sicher vermieden.

Ein Türbeschlag, für den selbständiger Schutz beansprucht wird, ist mit einer erfindungsgemäßen Rückholfedereinrichtung versehen, wobei wenigstens ein Griff an oder in einem Anschlagelement dreh- oder schwenkbar gelagert ist. Die Rückholfedereinrichtung nimmt in ihrem Mitnehmerelement den Vierkantstift des Beschlags auf, so dass beim Betätigen des Griffs das Mitnehmerelement gedreht wird. Das Federelement im Gehäuse der Rückholfedereinrichtung wird gespannt. Lässt man den Griff los, werden das Mitnehmerelement und der damit gekoppelte Griff - unabhängig vom Zustand einer Schlossfeder - von dem Federelement stets zuverlässig in die Ausgangsstellung zurück bewegt.

Um eine dauerhaft zuverlässige Lagerung des Griffs zu gewährleisten ist zwischen diesem und dem Anschlagelement ein Führungsring vorgesehen. Dieser dient als Gleitlager. Er ist dabei bevorzugt drehfest mit dem Anschlagelement verbunden.

Eine Weiterbildung sieht vor, dass der Führungsring mit dem Gehäuse der Rückholfedereinrichtung kraft- und/oder formschlüssig verbindbar ist. Letztere ist damit an dem Anschlagelement befestigbar und zugleich verdrehsicher gehalten, was insbesondere dann von Vorteil ist, wenn das Anschlagelement ein Türschild ist. Dabei ist es zweckmäßig, wenn das Gehäuse der Rückholfedereinrichtung in das Türschild einsetzbar ist. Die Rückholfedereinrichtung wird dadurch vollständig von dem Schild verdeckt und ist nach außen hin nicht sichtbar, was sich günstig auf das Erscheinungsbild des Beschlages auswirkt.

Eine andere Ausführungsform sieht vor, dass der Führungsring mit dem Gehäuse der Rückholfedereinrichtung einstückig ist. Dies ist insbesondere dann vorteilhaft, wenn das Anschlagelement eine Rosette ist und wenn das Anschlagelement von dem Gehäuse der Rückholfedereinrichtung gebildet ist. Dadurch ergibt sich eine besonders kompakte Bauform. Um das Gehäuse der Rückholfedereinrichtung zu verdecken ist auf dem Anschlagelement eine Abdeckung festlegbar, die bevorzugt mit den radial ausgestellten Rastvorsprüngen am Gehäuse verrastbar ist.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine perspektivische Explosionsansicht eines erfindungsgemäßen Türbeschlags mit einer erfindungsgemäßen Rückholfedereinrichtung,
- Fig. 2: eine perspektivische Explosionsansicht des Beschlags von Fig. 1 aus einem anderen Blickwinkel,
- Fig. 3: eine perspektivische Explosionsansicht eines anderen Ausführungsbeispiels eines erfindungsgemäßen Türbeschlags mit einer anderen Ausführungsform einer erfindungsgemäßen Rückholfedereinrichtung,
- Fig. 4: eine perspektivische Explosionsansicht des Beschlags von Fig. 3 aus einem anderen Blickwinkel,
- Fig. 5: verschiedene Ansichten eines Gehäuses der Rückholfedereinrichtung von Fig. 3 und
- Fig. 6: verschiedene Ansichten eines Mitnehmerelements der Rückholfedereinrichtung von Fig. 3.

Der in Fig. 1 allgemein mit 70 bezeichnete Beschlag ist als Türbeschlag ausgebildet. Er hat einen Handgriff 72, der mit einem Griffhals 71 in einem Anschlagelement 74 drehbar gelagert ist. Letzteres hat beispielsweise die Form eines schmalen Türschildes, das mittels (nicht gezeigter) Schrauben an einem (ebenfalls nicht dargestellten) Türblatt festgelegt wird. Zur Aufnahme der Schrauben sind in dem Türschild 74 Bohrungen 73 vorgesehen.

Zwischen dem Handgriff 72 und dem Türschild 74 sitzt ein Führungsring 75 mit einer Lageröffnung 25 für den Griffhals 71. Der Ring 75 ist in einer runden Ausnehmung 76 im Türschild 74 eingesetzt und mittels umfangsseitig angeordneter Rastfedern 85 darin festgelegt. Er trägt überdies umfangsseitig radial ausgestellte Vorsprünge 77, die zur Verdrehsicherung in korrespondierende Aussparungen 79 im Rand der Ausnehmung 76 eingreifen. In dem Griffhals 71 des Griffs 72 ist stirnseitig ein Vierkantstift 80 drehfest eingesetzt, der mittels einer Madenschraube 82 axial gesichert wird. Der Vierkantstift 80 greift durch eine in das Türschild 74 rückseitig eingesetzte Rückholfedereinrichtung 10 hindurch in eine (nicht dargestellte) Schloßnuß eines Schlosses im Türblatt ein.

Die Rückholfedereinrichtung 10 ist vorgesehen, um den Handgriff 72 nach dessen Betätigung stets zuverlässig in seine horizontale Ausgangsstellung zurück zu bringen. Sie ist als vormontierte Baueinheit ausgebildet und wird aus einem Gehäuse 20, einem Mitnehmerelement 40 und einem Federelement 50 zusammengesetzt.

Das Gehäuse 20 hat eine Gehäuseschale 21 und ein rückseitig angebrachtes Abdeckelement 27 in Form eines Deckels, der im Wesentlichen die gleiche Außenkontur wie die Gehäuseschale 21 aufweist und mit Stiften 39 versehen ist. Letztere greifen kraft- und/oder reibschlüssig in entsprechende Bohrungen bzw. Ausnehmungen 59 in der Gehäuseschale 21 ein, so dass eine rasch zu montierende und dauerhaft feste Verbindung gewährleistet ist.

In der Gehäuseschale 21 ist zur drehbaren Aufnahme des Mitnehmerelements 40 und des Federelements 50 eine zentrale kreisförmige Ausnehmung 22 ausgebildet. Radial angrenzend an die Ausnehmung 22 sind in der Gehäuseschale 21 zwei bogenförmige Aussparungen 30, 34 eingebracht, die in Umfangsrichtung U jeweils von Endflächen 31, 32 bzw. 35, 36 begrenzt werden. Mittig zwischen den Aussparungen 30, 34 ist ein Anschlagelement 26 für das Federelement 50 ausgebildet, das ebenfalls einen Bogen-oder Ringabschnitt bildet. Man erkennt, dass die Aussparungen 30, 34 koaxial zur Ausnehmung 22 und symmetrisch zum Anschlagelement 26 liegen, wobei die Endfläche 31 der Aussparung 30 und die Endfläche 35 der Aussparung 34 zugleich die Begrenzungsflächen des Anschlagelements 26 bilden (siehe dazu auch Fig. 5). Die Bogenlänge der Aussparungen 30, 34 ist so gewählt, dass der Winkelabstand zwischen den Endflächen 31, 32 bzw. 35, 36 beispielsweise 60° beträgt, was aufgrund der einfachen Geometrie der Gehäuseschale 21 ohne weiteres möglich ist.

Auf der dem Türschild 74 zugewandten Seite bildet die Ausnehmung 22 im Gehäuse 20 eine Öffnung 58, die im Durchmesser der Aussparung 79 im Türschild 74 entspricht. Setzt man die Rückholfedereinrichtung 10 rückseitig in das Türschild 74 ein, greift der Führungsring 75 mit seinen Rastfedern 85 kraft- und/oder formschlüssig in die Öffnung 58 und damit in das Gehäuse 20 ein, so dass die Rückholfedereinrichtung 10 fest mit dem Türschild 74 verbunden ist. Randseitig in der Öffnung 58 eingebrachte Aussparungen 57 nehmen die radial ausgestellten Vorsprünge 77 des Führungsrings 75 auf, so dass auch das Gehäuse 20 verdrehsicher in dem Türschild 74 fixiert ist.

Das Gehäuse 20 hat eine im Wesentlichen zylinderförmige Außenfläche 28. Diese ist jedoch in der Ausführungsform der Fig. 1 und 2 seitlich abgeflacht, damit die Rückholfedereinrichtung 10 - wie dargestellt - auch in schmalere Türschilder 74 eingesetzt werden kann und von diesen stets vollständig verdeckt wird. Die seitliche Abflachung des Gehäuses 20 dient zugleich auch als Verdrehsicherung im Türschild 74. Um die Rückholfedereinrichtung 10 zusätzlich oder alternativ am Türblatt befestigen zu können, sind in dem Gehäuse 20 randseitig wenigstens zwei Schraubbohrungen 23 eingebracht, die sowohl die Gehäuseschale 21 als auch die Abdeckung 27 durchsetzen.

Das in Fig. 6 näher dargestellte Mitnehmerelement 40 ist gegen die Rückstellkraft des Federelements 50 drehbar in der Ausnehmung 22 im Gehäuse 20 gelagert. Es hat eine im Wesentlichen kreisrunde Scheibengrundform und zentrisch zur Drehachse A eine Vierkantausnehmung 42, welche zur drehfesten Kopplung mit dem Vierkantstift 80 dient. Seitlich in radialer Richtung überstehend weist die Mitnehmerscheibe 40 zwei diametral gegenüberliegende Laschen 43 auf, die sich in axialer Richtung gleitend auf der Gehäuseschale 21 abstützen. Deren Ausnehmung 22 ist dabei randseitig mit einer im Wesentlichen ringförmigen Stufe 24 versehen, auf der die Laschen 43 gleitend aufliegen. Letztere liegen in axialer Richtung versetzt zu einer Randstufe 45. Mit dieser sitzt das Mitnehmerelement 40 drehbar in einer zentrischen Ausnehmung 37 im Abdeckelement 27. Dieses bildet mithin ein Drehlager für das Mitnehmerelement 40, das über die zwischen der Ringstufe 24 und dem Abdeckelement 27 gleitgeführten Laschen 43 axial gesichert ist. Um eine geringe Bauhöhe zu gewährleisten, schließen das Abdeckelement 27 und das Mitnehmerelement 40 bündig miteinander ab.

Wie Fig. 2 zeigt, trägt das Mitnehmerelement 40 randseitig einen Mitnehmersteg 44 für das Federelement 50. Dieser Steg 44 bildet - ebenso wie das Anschlagelement 26 und die daran angrenzenden Aussparungen 30, 34 im Gehäuse 20 - einen Bogen- oder Ringabschnitt, dessen Mittelpunktswinkel β dem Mittelpunktswinkel α des Anschlagelements 26 entspricht (siehe dazu Fig. 5 und 6). Das Anschlagelement 26 und der Mitnehmersteg 44 bilden damit nebeneinander liegend gemeinsam eine ringförmigen Kreissektor, wobei der Mitnehmersteg 44 die Seitenflächen 31, 35 des Anschlagelements 26 bzw. der Aussparungen 30, 34 radial zur Drehachse A fortsetzt.

Koaxial zur Drehachse A weist das Mitnehmerelement 40 einen Halsabschnitt 46 auf, wobei der Mitnehmersteg 44 und der Halsabschnitt 46 zur Aufnahme des Federelements 50 radial beabstandet sind.

Das Federelement 50 ist bevorzugt eine Torsionsfeder oder eine Spiralfeder, die sich mit einer oder mit mehreren Windungen um den Halsabschnitt 46 des Mitnehmerelements 40 legt. Sie hat ferner zwei radial zur Drehachse A abgewinkelte Federenden 52, 53, die zu beiden Seiten des Mitnehmerstegs 44 liegen und zu beiden Seiten des Anschlagelements 26 in jeweils eine Aussparung 30, 34 der Gehäuseschale 21 eingreifen. Die Federenden 52, 53 schließen mithin den vom Anschlagelement 26 und vom Mitnehmersteg 44 gebildeten ringförmigen Kreissektor ein, wobei die Seitenflächen 31, 35 des Anschlagelements 26 bzw. der Aussparungen 30, 34 als Anschlagflächen für die Federenden 52, 53 dienen.

Dreht sich das Mitnehmerelement 40 durch eine Betätigung des Griffs 72 im Gehäuse 20 in eine Richtung, z.B. nach rechts, so wird das Ende 52 der Feder 50 von dem Mitnehmersteg 44 in Umfangsrichtung U nach rechts ausgelenkt, während sich das andere Ende 53 an der Anschlagfläche 31 in der Aussparung 30 bzw. am Anschlagelement 26 abstützt. Die Feder 50 wird gespannt. Lässt man den Griff 72 los, dreht die Feder 50 das Mitnehmerelement 40 über den Mitnehmersteg 44 wieder zurück in seine Ausgangsposition vor das Anschlagelement 26. Der Griff 72 wird über den Vierkantstift 80 in seine horizontale Lage zurück bewegt.

Während der Drehbewegung des Griffs 72 bewegt sich das Federende 52 in der bogenförmigen Aussparung 34 bis es an der zweiten Begrenzungsfläche 36 anschlägt. Diese bildet mithin einen Anschlag sowohl für die Drehbewegung des Mitnehmerelements 40 als auch für die Schwenkbewegung des Griffs 72. Aufgrund der relativ großen Bogenlänge der Aussparung 34 und des Winkelabstandes von 60° zwischen den Anschlagflächen 35 und 36, kann der Griff 72 - im Vergleich zu herkömmlichen Beschlägen mit Rückholfedereinrichtungen - eine relativ große Schwenkbewegung ausführen.

Aufgrund der symmetrischen Ausbildung der Rückholfedereinrichtung 10, insbesondere der symmetrischen Ausbildung der Aussparungen 30, 34, kann man das Mitnehmerelement 40 über den Griff 72 und den Vierkantstift 80 auch in die andere Richtung nach links drehen. In diesem Fall bewegt der Mitnehmersteg 44 das Federende 53 in der Aussparung 30 nach links, während sich das Federende 52 an der Anschlagfläche 35 abstützt. Die Rückholfedereinrichtung 10 kann mithin universell sowohl für eine Rechtswie für eine Linksbetätigung eingesetzt werden, ohne dass ein anderes Bauteil benötigt wird oder dass es konstruktiver Änderungen bedarf.

Man kann den Schwenkwinkel des Mitnehmerelements 40 innerhalb des Gehäuses 20 bei Bedarf auch auf z.B. 40° begrenzen, indem die Bogenlänge der Aussparungen 30, 34 entsprechend kleiner gewählt wird. Eine weitere Alternative sieht vor, dass nicht die Federenden 52, 53 an den Begrenzungsflächen 32, 36 der Aussparungen 30, 34 zum Anliegen kommen, sondern beispielsweise die Laschen 43 des Mitnehmerelements 40. Auch dadurch Lässt sich die Schwenkbewegung begrenzen, damit beispielsweise das Federelement 50 nicht überlastet wird.

Fig. 3 zeigt eine andere Ausführungsform eines erfindungsgemäßen Beschlags 70 mit einer alternativen Bauform eines erfindungsgemäßen Rückholfederelements 10. Dessen Gehäuse 20 bildet hier unmittelbar das Anschlagelement 74 in Form einer Rosette, die mittels in Bohrungen 23 geführter (nicht gezeigter) Schrauben am Türblatt befestigt wird. Um einen dauerhaft sicheren Halt des Anschlagelements 20, 74 auf dem Türblatt zu gewährleisten, sind im Bereich der Bohrungen 23 Nocken 33 ausgebildet, die in entsprechende (nicht dargestellte) Bohrungen im Türblatt eingreifen.

Der Handgriff 72 des Beschlags 70 ist mit seinem Griffhals 71 in dem Anschlagelement 74 und damit im Gehäuse 20 der Rückholfedereinrichtung 10 drehbar gelagert. Die zentrale Ausnehmung 22 des Gehäuses 20 bildet dazu die Lageröffnung 25 für den Griffhals 71, welche bevorzugt von einem Halsabschnitt 38 begrenzt ist (siehe Fig. 4). Man erkennt, dass der Halsabschnitt 38 den Führungsring 75 bildet, der mithin mit dem Gehäuse 20 der Rückholfedereinrichtung 10 einstückig ist. Eine Verdrehsicherung ist daher hier nicht notwendig.

Um das Gehäuse 20 nach außen hin optisch zu verkleiden, ist eine Abdeckung 78 vorgesehen, die auf die Gehäuseschale 21 aufgesetzt wird. Zur Festlegung der Abdeckung 78 trägt die im Wesentlichen zylinderförmige Außenfläche 28 des Gehäuses 20 radial ausgestellte Rastvorsprünge 29, die mit dem (nicht näher bezeichneten) Innenumfang der Abdeckung 78 verrastbar sind. Man erkennt in Fig. 5, dass die Gehäuseschale 21 im Bereich der Rastvorsprünge 29 mit gebogenen Langlöchern 49 versehen ist, so dass die Rastvorsprünge 29 auf Federstegen 89 sitzen und beim Aufsetzen der Abdeckung 78 auf das Gehäuse 20 radial noch innen federn können. Die Abdeckung 78 hat eine zentrische Öffnung 88, welche den Halsabschnitt 38 der Gehäuseschale 21 aufnimmt.

### Bezugszeichenliste

- A: Drehachse 44 Mitnehmersteg
- U: Umfangsrichtung 45 Randstufe
- α, β: Mittelpunktswinkel 46 Halsabschnitt

- 10: Rückholfedereinrichtung 50 Federelement
- 20: Gehäuse 52 Federende
- 21: Gehäuseschale 53 Federende
- 22: Ausnehmung 57 Aussparung
- 23: Bohrung 58 Öffnung
- 24: ringförmige Stufe 59 Bohrung
- 25: Lageröffnung
- 26: Anschlagelement 70 Beschlag
- 27: Abdeckelement / Deckel 71 Griffhals
- 28: Außenfläche 72 Griff
- 29: Rastvorsprung 73 Bohrung
- 30: bogenförmige Aussparung
- 31,32: Anschlagfläche
- 33: Nocken
- 34: bogenförmige Aussparung
- 35, 36: Anschlagfläche
- 37: Ausnehmung
- 38: Halsabschnitt
- 39: Stift
- 40: Mitnehmerelement
- 42: Vierkantausnehmung
- 43: Lasche
- 44: Mitnehmersteg
- 45:
- 46: Halsabschnitt
- 49: Langloch
- 50: Federelement
- 52:
- 53: Federende
- 57:
- 58: Öffnung
- 59:

- 70: Beschlag
- 71: Griffhals
- 72: Griff
- 73: Bohrung
- 74: Anschlagelement
- 75: Führungsring
- 76: Ausnehmung
- 77: Vorsprung
- 78: Abdeckung
- 79: Aussparung
- 80: Vierkantstift
- 82: Madenschraube
- 85: Rastfeder
- 88: Öffnung
- 89: Federsteg

## Patentansprüche

1. Rückholfedereinrichtung (10) für Tür- oder Fensterbeschläge (70),
■ mit einem in einem Gehäuse (20) gegen eine Rückstellkraft drehbar gelagerten Mitnehmerelement (40), das zentrisch zu einer Drehachse (A) eine Vierkantausnehmung (42) zur Aufnahme eines Vierkantstifts (80) aufweist, der drehfest mit wenigstens einem dreh- oder schwenkbar gelagerten Griff (72) des Beschlags (70) verbindbar ist,
■ wobei die Rückstellkraft von einem Federelement (50) erzeugt wird.
■ wobei das Gehäuse (20) eine Gehäuseschale (21) aufweist, die zur Aufnahme des Mitnehmerelements (40) und des Federelements (50) mit einer zentralen Ausnehmung (22) versehen ist,
■ wobei die Gehäuseschale (21) radial angrenzend an die Ausnehmung (22) zwei Aussparungen (30, 34) aufweist, zwischen denen ein Anschlagelement (26) für das Federelement (50) ausgebildet ist,
■ wobei das Mitnehmerelement (40) einen Mitnehmersteg (44) für das Federelement (50) aufweist,
■ wobei das Federelement (50) zwei Federenden (52, 53) aufweist, die derart ausgebildet sind, dass diese zu beiden Seiten des Mitnehmerstegs (44) liegen und zu beiden Seiten des Ansclilagelenients (26) in jeweils eine Aussparung (30, 34) der Gehäuseschale (21) eingreifen, und
■ wobei das Gehäuse (20) ein Abdeckelement (27) aufweist,
**dadurch gekennzeichnet**,
■ dass die zentrale Ausnehmung (22) des Gehäuses (20) randseitig mit einer Stufe (24) versehen ist, und
■ dass das Mitnehmerelement (40) zwei radial überstehende Laschen (43) aufweist,
■ wobei das Mitnehmerelement (40) mit den Laschen (43) auf der Stufe (24) der Ausnehmung (22) des Gehäuses (20) gleitend aufliegt, und
■ wobei das Mitnehmerelement (40) über die zwischen der Stufe (24) und dem Abdeckelement (27) gleitgeführten Laschen (43) axial gesichert ist.

2. Rückholfedereinrichtung nach Anspruch 1, **dadurch gekennzeichnet, dass** die zentrale Ausnehmung (22) in der Gehäuseschale (21) im Wesentlichen kreisförmig ausgebildet ist.

3. Rückholfedereinrichtung nach Anspruch 1 oder 2, **dadurch gekennzeichnet, dass** die Aussparungen (30, 34) in der Gehäuseschale (21) bogenförmig und koaxial zur Ausnehmung (22) ausgebildet sind.

4. Rückholfedereinrichtung nach einem der Ansprüche 1 bis 3, **dadurch gekennzeichnet, dass** die Aussparungen (30, 34) in Umfangsrichtung (U) Anschlagflächen (31, 32; 35, 36) für das Mitnehmerelement (40) und/oder für die Federenden (52, 53) des Federelements (50) bilden.

5. Rückholfedereinrichtung nach einem der Ansprüche 1 bis 4, **dadurch gekennzeichnet, dass** das Anschlagelement (26) in der Gehäuseschale (21) einen Bogen- oder Ringabschnitt bildet.

6. Rückholfedereinrichtung nach Anspruch 4, **dadurch gekennzeichnet, dass** das Anschlagelement (26) in Umfangsrichtung (U) von den Anschlagflächen (31, 35) der Aussparungen (30, 34) begrenzt ist.

7. Rückholfedereinrichtung nach einem der Ansprüche 1 bis 6, **dadurch gekennzeichnet, dass** der Mitnehmersteg (44) des Mitnehmerelements (40) einen Bogen- oder Ringabschnitt bildet.

8. Rückholfedereinrichtung nach einem der Ansprüche 1 bis 7, **dadurch gekennzeichnet, dass** der Mittelpunktswinkel (α) des Anschlagelements (26) und der Mittelpunktswinkel (β) des Mitnehmerstegs (44) gleich groß sind.

9. Rückholfedereinrichtung nach einem der Ansprüche 1 bis 8, **dadurch gekennzeichnet, dass** das Mitnehmerelement (40) einen Halsabschnitt (46) aufweist.

10. Rückholfedereinrichtung nach Anspruch 9, **dadurch gekennzeichnet, dass** der Mitnehmersteg (44) und der Halsabschnitt (46) radial beabstandet sind.

11. Rückholfedereinrichtung nach einem der Ansprüche 1 bis 10, **dadurch gekennzeichnet, dass** das Gehäuse (20) eine im Wesentlichen zylinderförmige Außenfläche (28) aufweist.

12. Rückholfedereinrichtung nach Anspruch 11, **dadurch gekennzeichnet, dass** die Außenfläche (28) des Gehäuses (20) zumindest abschnittsweise seitlich abgeflacht ist.

13. Rückholfedereinrichtung nach Anspruch 11 oder 12, **dadurch gekennzeichnet, dass** die Außenfläche (28) des Gehäuses (20) radial ausgestellte Rastvorsprünge (29) trägt oder bildet.

14. Rückholfedereinrichtung nach einem der Ansprüche 1 bis 13, **dadurch gekennzeichnet, dass** das Gehäuse (20) ein Anschlagelement für den Beschlag (70) ist oder bildet.

15. Rückholfedereinrichtung nach Anspruch 14, **dadurch gekennzeichnet, dass** das Gehäuse (20) an einer Anschlagfläche für den Beschlag (70) festlegbar ist.

16. Rückliolfedereinrichiting nach Anspruch 14 oder 15, **dadurch gekennzeichnet, dass** das Gehäuse (20) mit Schraubbohrungen (23) versehen ist.

17. Rückholfedereinrichtung nach einem der Ansprüche 14 bis 16. **dadurch gekennzeichnet, dass** das Gehäuse (20) im Bereich der Schraubbohrungen (23) mit Nocken (33) versehen ist.

18. Rückholfedereinrichtung nach einem der Ansprüche 1 bis 17, **dadurch gekennzeichnet, dass** die zentrale Ausnehmung (22) des Gehäuses (20) eine Lageröffnung (25) für den Grill (72) des Beschlags (70) bildet.

19. Rückholfedereinrichtung nach Anspruch 18, **dadurch gekennzeichnet, dass** die Lageröffnung (25) von einem Halsabschnitt (38) begrenzt ist.

20. Rückholfedereinrichtung nach einem der Ansprüche 1 bis 19, **dadurch gekennzeichnet, dass** das Abdeckelement (27) kraft- und/oder reibschlüssig mit der Gehäuseschale (21) verbindbar ist.

21. Rückholfedereinrichtung nach einem der Ansprüche 1 bis 20, **dadurch gekennzeichnet, dass** das Abdeckelement (27) mit einer zentrischen Ausnehmung (37) versehen ist, welche das Mitnehmerelement (40) drehbar aufnimmt.

22. Rückholfedereinrichtung nach einem der Ansprüche 1 bis 21, **dadurch gekennzeichnet, dass** das Abdeckelement (27) und das Mitnehmerelement (40) bündig miteinander abschießen.

23. Rückholfedereinrichtung nach einem der Ansprüche 1 bis 22. **dadurch gekennzeichnet, dass** das Federelement (50) eine Torsionsfeder oder eine Spiralfeder ist,

24. Rückholfedereinrichtung nach einem der Ansprüche 1 bis 23, **dadurch gekennzeichnet, dass** die Federenden (52, 53) des Federelements (50) radial zur Drehachse (A) des Mitnehmerelements (40) verlaufen.

25. Rückholfedereinrichtung nach einem der Ansprüche 1 bis 24, **dadurch gekennzeichnet, dass** das Gehäuse (20), das Mitnehmerelement (40) und das Federelement (50) eine vormontierte Einheit bilden.

26. Türbeschlag (70) mit einer Rückholfedereinrichtung (10) nach einem der Ansprüche 1 bis 25.

27. Türbeschlag nach Anspruch 26, **dadurch gekennzeichnet, dass** wenigstens ein Griff (72) an oder in einem Anschlagelement (74) dreh- oder schwenkbar gelagert ist.

28. Türbeschlag nach Anspruch 26 oder 27, **dadurch gekennzeichnet, dass** zwischen dem Griff (72) und dem Anschlagelement (74) ein Führungsring (75) vorgesehen ist.

29. Türbeschlag nach Anspruch 28, **dadurch gekennzeichnet, dass** der Führungsring (75) drehfest mit dem Anschlagelement (74) verbunden ist.

30. Türbeschlag nach Anspruch 28 oder 29, **dadurch gekennzeichnet, dass** der Führungsring (75) mit dem Gehäuse (20) der Rückholfedereinrichtung (10) kraft- und/oder formschlüssig verbindbar ist.

31. Türbeschlag nach einem der Ansprüche Anspruch 28 oder 30, **dadurch gekennzeichnet, dass** das Anschlagelement (74) ein Türschild ist.

32. Türbeschlag nach Anspruch 31, **dadurch gekennzeichnet, dass** das Gehäuse (20) der Rückholfedereinrichtung (10) in das Türschild einsetzbar ist.

33. Türbeschlag nach einem der Ansprüche 28 bis 32, **dadurch gekennzeichnet, dass** der Führungsring (75) mit dem Gehäuse (20) der Rückholfedereinrichtung (10) einstückig ist

34. Türbeschlag nach einem der Ansprüche 28 bis 33, **dadurch gekennzeichnet, dass** das Anschlagelement (74) eine Rosette ist.

35. Türbeschlag nach einem der Ansprüche 26 bis 34, **dadurch gekennzeichnet, dass** das Anschlagelement (74) von dem Gehäuse (20) der Rückholfedereinrichtung (10) gebildet ist.

36. Türbeschlag nach einem der Ansprüche 26 bis 35, **dadurch gekennzeichnet, dass** auf dem Anschlagelement (74) eine Abdeckung (78) festlegbar ist.

37. Türbeschlag nach Anspruch 36, **dadurch gekennzeichnet, dass** die Abdeckung (78) mit den radial ausgestellten Rastvorsprüngen (29) am Gehäuse (20) verrastbar ist.

## Claims

1. Return spring device (10) for door or window fittings (70),
- comprising a driving element (40) which is rotatably mounted against a restoring force in a housing (20) and comprises a square cut-out (42) centred about an axis of rotation (A) for receiving a square pin (80), which can be connected for rotation with at least one rotatably or pivotably mounted handle (72) of the fitting (70),
- wherein the restoring force is produced by a spring element (50),
- wherein the housing (20) comprises a housing shell (21) which is provided with a central cut-out (22) for receiving the driving element (40) and the spring element (50),
- wherein the housing shell (21) comprises two recesses (30, 34) which are radially adjacent to the cut-out (22) and between which a stop element (26) for the spring element (50) is formed.
- wherein the driving element (40) comprises a driving web (44) for the spring element (50),
- wherein the spring element (50) comprises two spring ends (52, 53), which are formed so as to be located on the two sides of the driving web (44) and each engage in a recess (30, 34) of the housing shell (21) on the two sides of the stop element (26), and
- wherein the housing (20) comprises a covering element (27),
**characterised**
- **in that** a step (24) is provided at the edge of the central cut-out (22) of the housing (20), and
- **in that** the driving element (40) comprises two radially projecting lugs (43),
- wherein the driving element (40) rests in a sliding manner with the lugs (43) on the step (24) of the cut-out (22) of the housing (20), and
- wherein the driving element (40) is axially secured by means of the lugs (43) which are guided in a sliding manner between the step (24) and the covering element (27).

2. Return spring device according to claim 1, **characterised in that** the central cut-out (22) in the housing shell (21) is substantially circular.

3. Return spring device according to either claim 1 or claim 2, **characterised in that** the recesses (30, 34) in the housing shell (21) are arc-shaped and coaxial to the cut-out (22).

4. Return spring device according to any of claims 1 to 3, **characterised in that** the recesses (30, 34) form stop surfaces (31, 32; 35, 36) for the driving element (40) and/or for the spring ends (52, 53) of the spring element (50) in the peripheral direction (U).

5. Return spring device according to any of claims 1 to 4, **characterised in that** the stop element (26) in the housing shell (21) forms an arched or annular portion.

6. Return spring device according to claim 4, **characterised in that** the stop element (26) is delimited by the stop surfaces (31, 35) of the recesses (30, 34) in the peripheral direction (U).

7. Return spring device according to any of claims 1 to 6, **characterised in that** the driving web (44) of the driving element (40) forms an arched or annular portion.

8. Return spring device according to any of claims 1 to 7, **characterised in that** the central angle (α) of the stop element (26) and the central angle (β) of the driving web (44) are of equal size.

9. Return spring device according to any of claims 1 to 8, **characterised in that** the driving element (40) comprises a neck portion (46).

10. Return spring device according to claim 9, **characterised in that** the driving web (44) and the neck portion (46) are at a radial distance from each other.

11. Return spring device according to any of claims 1 to 10, **characterised in that** the housing (20) has a substantially cylindrical outer surface (28).

12. Return spring device according to claim 11, **characterised in that** the outer surface (28) of the housing (20) is laterally flattened, at least in portions.

13. Return spring device according to either claim 11 or 12, **characterised in that** the outer surface (28) of the housing (20) bears or forms radially set out locking projections (29).

14. Return spring device according to any of claims 1 to 13, **characterised in that** the housing (20) is or forms a stop element for the fitting (70).

15. Return spring device according to claim 14, **characterised in that** the housing (20) can be fixed to a stop surface for the fitting (70).

16. Return spring device according to either claim 14 or claim 15, **characterised in that** the housing (20) is provided with screw holes (23).

17. Return spring device according to any of claims 14 to 16, **characterised in that** the housing (20) is provided with cams (33) in the region of the screw holes (23).

18. Return spring device according to any of claims 1 to 17, **characterised in that** the central cut-out (22) of the housing (20) forms a bearing opening (25) for the handle (72) of the fitting (70).

19. Return spring device according to claim 18, **characterised in that** the bearing opening (25) is delimited by a neck portion (38).

20. Return spring device according to any of claims 1 to 19, **characterised in that** the covering element (27) can be connected to the housing shell (21) with a non-positive or frictional fit.

21. Return spring device according to any of claims 1 to 20, **characterised in that** the covering element (27) is provided with a central cut-out (37) which receives the driving element (40) in a rotatable manner.

22. Return spring device according to any of claims 1 to 21, **characterised in that** the covering element (27) and the driving element (40) lock flush with each other.

23. Return spring device according to any of claims 1 to 22, **characterised in that** the spring element (50) is a torsion spring or a spiral spring.

24. Return spring device according to any of claims 1 to 23, **characterised in that** the spring ends (52, 53) of the spring element (50) extend radially from the axis of rotation (A) of the driving element (40).

25. Return spring device according to any of claims 1 to 24, **characterised in that** the housing (20), the driving element (40) and the spring element (50) form a pre-assembled unit.

26. Door fitting (70) comprising a return spring device (10) according to any of claims 1 to 25.

27. Door fitting according to claim 26, **characterised in that** at least one handle (72) is rotatably or pivotably mounted on or in a stop element (74).

28. Door fitting according to claim 26 or claim 27, **characterised in that** a guide ring (75) is provided between the handle (72) and the stop element (74).

29. Door fitting according to claim 28, **characterised in that** the guide ring (75) is connected for rotation with the stop element (74).

30. Door fitting according to either claim 28 or claim 29, **characterised in that** the guide ring (75) can be connected to the housing (20) of the return spring device (10) in a non-positive and/or frictional manner.

31. Door fitting according to either claim 28 or claim 30, **characterised in that** the stop element (74) is a door plate.

32. Door fitting according to claim 31, **characterised in that** the housing (20) of the return spring device (10) can be inserted into the door plate.

33. Door fitting according to any of claims 28 to 32, **characterised in that** the guide ring (75) is integral with the housing (20) of the return spring device (10).

34. Door fitting according to any of claims 28 to 33, **characterised in that** the stop element (74) is a collar.

35. Door fitting according to any of claims 26 to 34, **characterised in that** the stop element (74) is formed by the housing (20) of the return spring device (10).

36. Door fitting according to any of claims 26 to 35, **characterised in that** a cover (78) can be fixed on the stop element (74).

37. Door fitting according to claim 36, **characterised in that** the cover (78) can be locked to the housing (20) by means of the radially set out locking projections (29).

## Revendications

1. Dispositif à ressort de rappel (10) pour ferrures de portes ou de fenêtres (70),
• avec un élément entraîneur (40) monté à rotation dans un boîtier (20) à l'encontre d'une force de rappel, lequel élément entraîneur présente, centralement par rapport à un axe de rotation (A), un évidement carré (42) pour recevoir une broche carrée (80), qui peut être reliée, solidaire en rotation, à au moins une poignée (72) de la ferrure (70) montée à rotation ou à pivotement,
• dans lequel la force de rappel est produite par un élément élastique (50),
• dans lequel le boîtier (20) présente une enveloppe de boîtier (21), qui est pourvue d'un évidement (22) pour recevoir l'élément entraîneur (40) et l'élément élastique (50),
• dans lequel l'enveloppe de boîtier (21) présente, radialement limitrophes de l'évidement (22), deux creux (30, 34) entre lesquels est formé un élément de butée (26) pour l'élément élastique (50),
• dans lequel l'élément entraîneur (40) présente une nervure d'entraînement (44) pour l'élément élastique (50),
• dans lequel l'élément élastique (50) présente deux extrémités de ressort (52, 53) qui sont conformées de sorte qu'elles se trouvent des deux côtés de la nervure d'entraînement (44) et s'engagent, des deux côtés de l'élément de butée (26), dans respectivement un creux (30, 34) de l'enveloppe de boîtier (21), et
• dans lequel le boîtier (20) présente un élément de recouvrement (27),
**caractérisé en ce que**
• l'évidement central (22) du boîtier (20) est pourvu sur le bord d'un gradin (24), et
• l'élément entraîneur (40) présente deux languettes (43) saillant radialement,
• dans lequel l'élément entraîneur (40) s'applique à coulissement avec les languettes (43) sur le gradin (24) de l'évidement (22) du boîtier (20), et
• dans lequel l'élément entraîneur (40) est fixé axialement sur les languettes (43) guidées à coulissement entre le gradin (24) et l'élément de recouvrement (27).

2. Dispositif à ressort de rappel selon la revendication 1, **caractérisé en ce que** l'évidement central (22) dans l'enveloppe de boîtier (21) est conformé sensiblement en cercle.

3. Dispositif à ressort de rappel selon la revendication 1 ou la revendication 2, **caractérisé en ce que** les creux (30, 34) dans l'enveloppe de boîtier (21) sont conformés en arc et coaxialement à l'évidement (22).

4. Dispositif à ressort de rappel selon l'une quelconque des revendications 1 à 3, **caractérisé en ce que** les creux (30, 34) forment dans la direction périphérique (U) des surfaces de butée (31, 32 ; 35, 36) pour l'élément entraîneur (40) et/ou pour les extrémités (52, 53) de l'élément élastique (50).

5. Dispositif à ressort de rappel selon l'une quelconque des revendications 1 à 4, **caractérisé en ce que** l'élément de butée (26) forme dans l'enveloppe de boîtier (21) une section arquée ou annulaire.

6. Dispositif à ressort de rappel selon la revendication 4, **caractérisé en ce que** l'élément de butée (26) est délimité dans la direction périphérique (U) par les surfaces de butée (31, 35) des creux (30, 34).

7. Dispositif à ressort de rappel selon l'une quelconque des revendications 1 à 6, **caractérisé en ce que** la nervure d'entraînement (44) de l'élément entraîneur (40) forme une section arquée ou annulaire.

8. Dispositif à ressort de rappel selon l'une quelconque des revendications 1 à 7, **caractérisé en ce que** l'angle au centre (α) de l'élément de butée (26) et l'angle au centre (β) de la nervure d'entraînement (44) sont de même grandeur.

9. Dispositif à ressort de rappel selon l'une quelconque des revendications 1 à 8, **caractérisé en ce que** l'élément entraîneur (40) présente une section de collet (46).

10. Dispositif à ressort de rappel selon la revendication 9, **caractérisé en ce que** la nervure d'entraînement (44) et la section de collet (46) sont espacées radialement.

11. Dispositif à ressort de rappel selon l'une quelconque des revendications 1 à 10, **caractérisé en ce que** le boîtier (20) présente une surface externe (28) sensiblement cylindrique.

12. Dispositif à ressort de rappel selon la revendication 11, **caractérisé en ce que** la surface externe (28) du boîtier (20) est aplanie latéralement au moins par sections.

13. Dispositif à ressort de rappel selon la revendication 11 ou la revendication 12, **caractérisé en ce que** la surface externe (28) du boîtier (20) porte ou forme des saillies d'encliquetage (29) exposées radialement.

14. Dispositif à ressort de rappel selon l'une quelconque des revendications 1 à 13, **caractérisé en ce que** le boîtier (20) est ou forme un élément de butée pour la ferrure (70).

15. Dispositif à ressort de rappel selon la revendication 14, **caractérisé en ce que** le boîtier (20) peut être fixé sur une surface de butée pour la ferrure (70).

16. Dispositif à ressort de rappel selon la revendication 14 ou la revendication 15, **caractérisé en ce que** le boîtier (20) est pourvu de trous taraudés (23).

17. Dispositif à ressort de rappel selon l'une quelconque des revendications 14 à 16, **caractérisé en ce que** le boîtier (20) est pourvu d'ergots (33) dans la zone des trous taraudés (23).

18. Dispositif à ressort de rappel selon l'une quelconque des revendications 1 à 17, **caractérisé en ce que** l'évidement central (22) du boîtier (20) forme une ouverture de palier (25) pour la poignée (72) de la ferrure (70).

19. Dispositif à ressort de rappel selon la revendication 18, **caractérisé en ce que** l'ouverture de palier (25) est délimitée par une section de collet (38).

20. Dispositif à ressort de rappel selon l'une quelconque des revendications 1 à 19, **caractérisé en ce que** l'élément de recouvrement (27) peut être relié à l'enveloppe de boîtier (21) par adhérence et/ou par friction.

21. Dispositif à ressort de rappel selon l'une quelconque des revendications 1 à 20, **caractérisé en ce que** l'élément de recouvrement (27) est pourvu d'un évidement central (37) qui reçoit à rotation l'élément entraîneur (40).

22. Dispositif à ressort de rappel selon l'une quelconque des revendications 1 à 21, **caractérisé en ce que** l'élément de recouvrement (27) et l'élément entraîneur (40) se raccordent l'un à l'autre à fleur.

23. Dispositif à ressort de rappel selon l'une quelconque des revendications 1 à 22, **caractérisé en ce que** l'élément élastique (50) est un ressort de torsion ou un ressort spiral.

24. Dispositif à ressort de rappel selon l'une quelconque des revendications 1 à 23, **caractérisé en ce que** les extrémités (52, 53) de l'élément élastique (50) s'étendent radialement par rapport à l'axe de rotation (A) de l'élément entraîneur (40).

25. Dispositif à ressort de rappel selon l'une quelconque des revendications 1 à 24, **caractérisé en ce que** le boîtier (20), l'élément entraîneur (40) et l'élément élastique (50) forment une unité pré-montée.

26. Ferrure de porte (70) avec un dispositif à ressort de rappel (10) selon l'une quelconque des revendications 1 à 25.

27. Ferrure de porte selon la revendication 26, **caractérisée en ce qu'**au moins une poignée (72) est montée à rotation ou à pivotement sur ou dans un élément de butée (74).

28. Ferrure de porte selon la revendication 26 ou la revendication 27, **caractérisée en ce qu'**il est prévu un anneau de guidage (75) entre la poignée (72) et l'élément de butée (74).

29. Ferrure de porte selon la revendication 28, **caractérisée en ce que** l'anneau de guidage (75) est relié à l'élément de butée (74) solidaire en rotation.

30. Ferrure de porte selon la revendication 28 ou la revendication 29, **caractérisée en ce que** l'anneau de guidage (75) peut être relié au boîtier (20) du dispositif à ressort de rappel (10) par adhérence et/ou adaptation de formes.

31. Ferrure de porte selon l'une quelconque des revendications 28 ou 30, **caractérisée en ce que** l'élément de butée (74) est une plaque de porte.

32. Ferrure de porte selon la revendication 31, **caractérisée en ce que** le boîtier (20) du dispositif à ressort de rappel (10) peut être inséré dans la plaque de porte.

33. Ferrure de porte selon l'une quelconque des revendications 28 à 32, **caractérisée en ce que** l'anneau de guidage (75) est formé d'une pièce avec le boîtier (20) du dispositif à ressort de rappel (10).

34. Ferrure de porte selon l'une quelconque des revendications 28 à 33, **caractérisée en ce que** l'élément de butée (74) est une rosace.

35. Ferrure de porte selon l'une quelconque des revendications 26 à 34, **caractérisée en ce que** l'élément de butée (74) est formé par le boîtier (20) du dispositif à ressort de rappel (10).

36. Ferrure de porte selon l'une quelconque des revendications 26 à 35, **caractérisée en ce qu'**un recouvrement (78) peut être fixé sur l'élément de butée (74).

37. Ferrure de porte selon la revendication 36, **caractérisée en ce que** le recouvrement (78) peut être verrouillé sur le boîtier (20) par des saillies d'encliquetage (29) exposées radialement.
